# EUROPÄISCHE PATENTSCHRIFT

(11) **EP 0 963 493 B1**
(45) Veröffentlichungstag und Bekanntmachung des Hinweises auf die Patenterteilung: **19.09.2001**
(21) Anmeldenummer: 98901869.2
(22) Anmeldetag: 17.02.1998
(51) Int. Cl.: E04C 1/42

(54) **BAUBLOCK AUS LICHTDURCHLÄSSIGEM KUNSTSTOFF**
TRANSPARENT PLASTIC BUILDING BLOCK
ELEMENT DE CONSTRUCTION EN FORME DE BLOC EN MATIERE PLASTIQUE TRANSPARENTE

(30) Priorität: 24.02.1997 AT 29897
(43) Veröffentlichungstag der Anmeldung: 15.12.1999
(73) Patentinhaber: Plastbloc s.r.l., 24030 Presezzo (BG) (IT)
(72) Erfinder: KIRSCHNER, Peter, A-2372 Giesshübl (AT)
(74) Vertreter: Holzer, Walter, Dipl.-Ing.
(86) Internationale Anmeldenummer: AT9800032
(87) Internationale Veröffentlichungsnummer: WO9838396

(56) Entgegenhaltungen:
- EP-A- 0 452 879
- EP-B- 0 438 110
- WO-A-93/15286
- US-A- 5 595 033

## Beschreibung

Die Erfindung betrifft einen mehreckigen, insbesondere viereckigen parallelepipedischen Baublock aus lichtdurchlässigem Kunststoff, der aus zwei hohlen Hälften mit einander gegenüberliegenden parallelen Seitenkanten zusammengesetzt ist, die gemäß einer parallel zu den Sichtflächen des Baublockes verlaufenden Ebene über sich senkrecht zu den Sichtflächen erstrekkenden Umfangsflansche miteinander verbunden sind, wobei sich von den Umfangsflanschen Kupplungselemente zur Verbindung des Baublockes mit benachbarten Baublöcken im wesentlichen senkrecht wegerstrecken und wobei die Kupplungselemente an zwei gegenüberliegenden Seiten jedes Bauelementes miteinander verrastbar sind.

Bei einem aus der EP-0 438 110 B1 bekannten Baublock dieser Art sind zur Verbindung des Baublockes mit seitlich anschließenden Baublöcken und zum Festlegen eines vorbestimmten gegenseitigen Abstandes, z.B. zur Bildung einer lichtdurchlässigen Wand od.dgl., die Kupplungselemente als Verbinder mit je einer Zunge und einem Schlitz ausgebildet. Die Zunge bzw. der Schlitz verlaufen vom Umfangsflansch schräg nach außen geneigt, so daß jeder Baublock zum Anschluß diagonal bzw. schräg gegen den anderen Block bewegt und mittels eines Gummihammers od.dgl. mit diesem in Eingriff versetzt werden muß.

Diese Ausbildung hat den Nachteil, daß die Kupplungselemente nicht verhindern können, daß ein einzelner Baublock aus einem Verbund senkrecht zu diesem herausgeschlagen werden kann, d.h. ein Einbruchschutz nicht gewährleistet ist. Außerdem ist die gegenseitige Verbindung der Baublöcke relativ schwierig, weil ein vorbestimmter Einsetzwinkel eingehalten werden muß und ein erheblicher Kraftaufwand erforderlich ist.

Die vorliegende Erfindung zielt darauf ab, die geschilderten Nachteile zu vermeiden und einen Baublock der einleitend angegebenen Art hinsichtlich der Kupplungselemente so auszubilden, daß die gegenseitige Verbindung der Baublöcke vereinfacht und ein Lösen eines Baublockes aus dem Verbund verhindert wird. Es sei erwähnt, daß aus der EP-0 368 479 bereits Baublöcke bekannt sind, bei denen ein Herausschlagen aus dem Verbund verhindert ist, doch sind zum Kuppeln der bekannten Baublöcke gesonderte Kupplungsstücke erforderlich, die in fluchtende Ansätze der Baublöcke eingesetzt werden müssen. Dies stellt einen herstellungstechnischen und kostenmäßigen sowie auch handhabungsmäßigen Nachteil dar.

Der erfindungsgemäße Baublock zeichnet sich dadurch aus, daß als Kupplungselemente an jedem Umfangsflansch jeder Baublockhälfte, vorzugsweise nahe deren Sichtfläche, mit gegenseitigem Abstand je ein Ansatz mit einer vorzugsweise gegen die Sichtfläche offenen, parallel zur Sichtflächenkante verlaufenden Nut und ein Ansatz mit einer vorzugsweise von der Sichtfläche abgekehrten, parallel zur Sichtflächenkante verlaufenden Nase vorgesehen sind, wobei jeweils die Ansätze auf zwei einander gegenüberliegenden Seiten des Baublockes elastisch verformbar sind, und daß benachbarte Baublöcke einerseits durch Ineinanderschieben von Nasen und Nuten an einer Schmalseite des Baublockes in Richtung des Nutverlaufes sowie durch stirnseitiges Ineinanderrasten von Nasen und Nuten an der angrenzenden Schmalseite form- und kraftschlüssig miteinander in Eingriff versetzbar sind.

Durch diese Ausbildung können die Baublöcke nicht nur auf einfache Weise, nämlich durch geradliniges Ineinanderschieben entlang der einen Schmalseite und Einrasten der in Schieberichtung stirnseitigen Schmalseite in die Schmalseite des benachbarten Blockes miteinander verbunden werden, sondern es wird zugleich die Gefahr eines Herausbrechens eines einzelnen Baublockes aus dem Verbund verhindert, weil jeder Baublock in drei orthogonalen Richtungen formschlüssig mit den benachbarten Baublöcken verbunden ist.

Gemäß einer bevorzugten Ausführungsform der Erfindung sind die elastisch verformbaren Ansätze im Querschnitt mit einer gegensinnig schrägen Stirnseite und vorzugsweise auch gegensinnig schrägen Innenseite versehen, wogegen die anderen Ansätze mit geraden Stirnseiten und Innenseiten versehen sind.

Die Ansätze liegen zweckmäßig nahe den Ecken der Baublöcke.

Die Erfindung wird nachfolgend an einem Ausführungsbeispiel unter Bezugnahme auf die Zeichnungen näher erläutert. Es zeigen:
Fig. 1 eine Perspektivansicht einer Baublockhälfte;
Fig. 2 eine Seitenansicht des Baublockes in Richtung der Pfeile P2-2 in Fig. 1;
Fig. 3 eine Seitenansicht des Baublockes in Richtung der Pfeile P3-3 in Fig. 1;
die Fig. 4 und 5 die Kupplungselemente des Baublockes nach den Fig. 1 und 2 im Detail, und
Fig. 6 eine Ansicht eines Verbundes mit Baublöcken gemäß den Fig. 1-3.

Gemäß Fig. 1 weist eine aus lichtdurchlässigem Kunststoff, z.B. aus Polycarbonat oder Polymethylmetacrylat geformte parallelepipedische hohle Hälfte 1 eines Baublockes eine quadratische Sichtfläche 1' und einen sich von dieser gegen die Bausteinmitte erstreckenden Umfangsflansch 1" auf. Die Baublockhälften werden, wie dies angedeutet ist, entlang des Umfangsrandes des Flansches 1" miteinander zu einem Baublock verschweißt.

Unterhalb eines vorspringenden Umfangsrandes der Sichtfläche 1' erstrecken sich auf jeder Seite der Baublockhälfte 1 von dem Umfangsflansch 1" zwei Kupplungsansätze 3, 4 bzw. 5, 6 im wesentlichen senkrecht weg. Die Ansätze liegen nahe den Ecken des Baublockes.

Jeweils auf zwei einander gegenüberliegenden Seiten des Baublockes weist einer 3 der beiden Kupplungsansätze eine gegen die Sichtfläche 1' offene, parallel zum Umfangsflansch 1" verlaufende Nut 3' und der andere Kupplungsansatz 4 eine ebenfalls parallel zum Umfangsflansch 1" verlaufende Rippe 4' auf. Diese Teile sind aus Fig. 3 im Detail ersichtlich. Aus dieser Figur ist erkennbar, daß die Stirnseiten und die Innenseiten beider Ansätze 3, 4 gegensinnig abgeschrägt sind. Auf den beiden anderen einander gegenüberliegenden Seiten des Baublockes sind die entsprechenden Ansätze 5, 6 mit geraden Stirnseiten versehen, wie dies insbesondere aus Fig. 4 hervorgeht.

Wie Fig. 6 zeigt können die Baublöcke über die Ansätze 3, 4 bzw. 5, 6 miteinander formschlüssig verbunden werden, wobei die Ansätze zugleich den gegenseitigen Abstand der Baublöcke festlegen. Die erfindungsgemäße Ausbildung ermöglicht es, benachbarte Baublöcke entlang einer ihrer Schmalseiten, die mit den Ansätzen 5, 6 ausgestattet sind, in Richtung parallel zu dieser mit ihren Kupplungselementnuten 5' und -nasen 6' ineinander zu schieben und zugleich die jeweils fluchtenden Ansätze 3, 4 unter elastischer Verformung über die abgeschrägten Nasen und Nuten 3' stirnseitig ineinander zu klicken. Auf diese Weise werden die Baublöcke form- und kraftschlüssig miteinander verbunden und können aus dem Verbund nicht mehr einzeln herausgeschlagen werden.

Es versteht sich, daß die vorstehend erläuterten Ausführungsbeispiele im Rahmen des Inhalts der Patentansprüche verschiedentlich abgewandelt werden können, insbesondere was die Form der Ansätze und deren Relativlage betrifft.

## Patentansprüche

1. Mehreckiger, insbesondere viereckiger parallelepipedischer Baublock aus lichtdurchlässigem Kunststoff, der aus zwei hohlen Hälften (1) mit einander gegenüberliegenden parallelen Seitenkanten zusammengesetzt ist, die gemäß einer parallel zu den Sichtflächen (1') des Baublockes verlaufenden Ebene über sich senkrecht zu den Sichtflächen (1') erstreckenden Umfangsflansche (1'') miteinander verbunden sind, wobei sich von den Umfangsflanschen (1") Kupplungselemente (3-6) zur Verbindung des Baublockes mit benachbarten Baublöcken im wesentlichen senkrecht wegerstrecken und wobei die Kupplungselemente (3-6) an zwei gegenüberliegenden Seiten jedes Bauelementes miteinander verrastbar sind, **dadurch gekennzeichnet, daß** als Kupplungselemente (3-6) an jedem Umfangsflansch (1") jeder Baublockhälfte (1), vorzugsweise nahe deren Sichtfläche (1'), mit gegenseitigem Abstand je ein Ansatz (3 bzw. 5) mit einer vorzugsweise gegen die Sichtfläche (1') offenen, parallel zur Sichtflächenkante verlaufenden Nut (3' bzw. 5') und ein Ansatz (4 bzw. 6) mit einer vorzugsweise von der Sichtfläche (1') abgekehrten, parallel zur Sichtflächenkante verlaufenden Nase (4' bzw. 6') vorgesehen sind, wobei die Ansätze (5, 6) auf zwei einander gegenüberliegenden Seiten des Baublockes elastisch verformbar sind, und daß benachbarte Baublöcke einerseits durch Ineinanderschieben von Nasen (6') und Nuten (5') an einer Schmalseite des Baublockes in Richtung des Nutverlaufes und stirnseitiges Ineinanderrasten von Nasen (4') und Nuten (3') an der angrenzenden Schmalseite form- und kraftschlüssig miteinander in Eingriff versetzbar sind.

2. Baublock nach Anspruch 1, **dadurch gekennzeichnet, daß** die elastisch verformbaren Ansätze (3, 4) im Querschnitt mit einer gegensinnig schrägen Stirnseite und vorzugsweise auch gegensinnig schrägen Innenseite versehen sind, wogegen die anderen Ansätze (5, 6) mit geraden Stirnseiten und Innenseiten versehen sind.

3. Baublock nach Anspruch 1 oder 2, **dadurch gekennzeichnet, daß** die Ansätze (3, 4 bzw. 5, 6) nahe den Ecken der Baublöcke liegen.

## Claims

1. Polygonal, in particular quadrilateral, parallelepiped transparent plastic building block which is composed of two hollow halves (1) having parallel side edges located opposite one another which are connected to one another in accordance with a plane running parallel to the clear surfaces of the building block through peripheral flanges (1") extending at right angles relative to the clear surfaces, wherein coupling members for the connection of the building block to neighbouring building blocks extend away substantially at right angles from the peripheral flanges (1") and wherein the coupling members (3-6) can be interlocked with one another at two opposite sides of each building member, **characterised in that** provided as coupling members (3-6) on each peripheral flange of each building block half (1), preferably close to their clear surfaces (1'), are shoulders (3 or 5) each at a distance with respect to one another having a groove (3' or 5') running parallel to the edge of the clear surface and preferably open towards the clear surface (1') and a shoulder (4 or 6) having a lug (4' or 6') running parallel to the edge of the clear surface and preferably facing away from the clear surface (1'), wherein the shoulders (5, 6) are elastically deformable on two sides of the building block opposite one another and that neighbouring building blocks can be shifted into engagement with one another in form-locking and force-locking manner, on one side, by pushing lugs (6') and grooves (5') into one another on a narrow side of the building block in the direction of the course of the groove and end-face interlocking of lugs (4') and grooves (3') on the adjoining narrow side.

2. Building block according to Claim 1, **characterised in that** the elastically deformable shoulders (3, 4) are provided in cross-section with an end face sloping in the opposite direction and preferably also an inner face sloping in the opposite direction whereas the other shoulders (5, 6) are provided with straight end faces and inner faces.

3. Building block according to Claim 1 or 2, **characterised in that** the shoulders (3, 4 or 5, 6) lie close to the corners of the building blocks.

## Revendications

1. Elément de construction parallélépipédique de forme polygonale, notamment quadrangulaire, réalisée en une matière plastique transparente et qui se compose de deux moitiés creuses (1) comportant des bords latéraux parallèles réciproquement opposés et reliées entre elles conformément à un plan qui s'étend parallèlement aux surfaces visibles (1') de l'élément de construction, au moyen de brides (1'') qui s'étendent perpendiculairement aux surfaces visibles (1'), et dans lequel des éléments de couplage (3-6) servant à réunir l'élément de construction à des éléments de construction voisins s'étendant sensiblement perpendiculairement à partir des brides périphériques (1''), et les éléments de couplage (3-6) pouvant être verrouillés entre eux sur deux côtés opposés de chaque élément de construction, **caractérisé en ce que** l'on prévoit, comme éléments de couplage (3-6), sur chaque bride périphérique (1") de chaque moitié (1) de l'élément de construction, de préférence à proximité de leurs surfaces visibles (1') et à une certaine distance réciproque, réciproquement un appendice saillant (3 et 5) comportant une rainures (3' ou 5'), qui est ouverte de préférence vers la surface visible (1') et est parallèle au bord de la surface visible, et un appendice saillant (4 ou 6) possédant un bec (4' ou 6') qui est tourné de préférence à l'opposé de la surface visible (1') et s'étend parallèlement au bord de la surface visible, les appendices saillants (5, 6) étant déformables élastiquement sur deux côtés réciproquement opposés de l'élément de construction, et que les éléments de construction voisins peuvent être amenés en prise entre eux, selon une liaison par formes complémentaires et selon une liaison de force, d'une part au moyen de l'imbrication de becs (6') et de rainures (5') situés un petit côté de l'élément de construction en direction de la configuration de rainure et au moyen de l'encliquetage frontal de becs (4') et de rainures (3') sur le petit côté contigu.

2. Elément de construction selon la revendication 1, **caractérisé en ce que** les appendices saillants déformables élastiquement (3, 4) comportent, en coupe transversale, des faces frontales obliques orientées en des sens opposés et de préférence également des faces intérieures obliques orientées dans le même sens, tandis que les autres appendices saillants (5, 6) comportent des côtés frontaux droits et des côtés intérieurs droits.

3. Elément de construction selon la revendication 1 ou 2, **caractérisé en ce que** les appendices saillants (3, 4 ou 5, 6) sont situés à proximité des coins des éléments de construction.
